# FASCICULE DE BREVET EUROPEEN

(11) **EP 3 121 350 B1**
(45) Date de publication et mention de la délivrance du brevet: **09.02.2022**
(21) Numéro de dépôt: 16180211.1
(22) Date de dépôt: 19.07.2016
(51) Int. Cl.: E04G 11/36, E04G 21/32

(54) **ÉLÉMENT DE COFFRAGE PRÉFABRIQUÉ, COFFRAGE OBTENU ET PROCÉDÉ DE FABRICATION D'UNE DALLE D'UNE CONSTRUCTION COMPORTANT UNE RÉSERVATION TRAVERSANTE DÉLIMITÉE PAR LEDIT COFFRAGE**
VORGEFERTIGTES SCHALUNGSELEMENT, ERHALTENE SCHALUNG UND VERFAHREN ZUR HERSTELLUNG EINER BODENPLATTE EINES BAUWERKS UMFASSEND EINE DURCHGEHENDE ÖFFNUNG BEGRENZT DURCH DIE SCHALUNG
PREFABRICATED FORMWORK ELEMENT, FORMWORK OBTAINED AND METHOD FOR MANUFACTURING A SLAB OF A CONSTRUCTION WITH A PASS THROUGH OPENING DELIMITED BY SAID FORMWORK

(30) Priorité: 24.07.2015 FR 1557082
(43) Date de publication de la demande: 25.01.2017
(73) Titulaire: Lesage Developpement S.A.S., 68200 Mulhouse (FR)
(72) Inventeur: BOICHON, Emmanuel, 63170 Aubière (FR); THOUVENIN, Ludovic, 68100 Mulhouse (FR); TISSANDIE, Mickael, 31410 Montaut (FR)
(74) Mandataire: Koelbel, Caroline

(56) Documents cités:
- EP-A1- 0 927 796
- EP-A2- 2 415 950

## Description

### Domaine technique :

La présente invention concerne un élément de coffrage préfabriqué agencé pour réaliser un coffrage destiné à ménager, dans une dalle d'une construction, une réservation traversante pour le passage d'un escalier, d'un ascenseur ou similaire, ledit élément de coffrage comportant un profilé pourvu d'au moins un panneau vertical agencé pour délimiter au moins une partie rectiligne de la rive de ladite réservation traversante.

L'invention concerne également un coffrage obtenu à partir d'au moins un élément de coffrage, ainsi qu'un procédé de fabrication d'une dalle d'une construction comportant une réservation traversante pour le passage d'un escalier, d'un ascenseur ou similaire.

### Technique antérieure :

En architecture, une réservation traversante ménagée dans une dalle d'une construction permettant le passage d'un escalier, d'un ascenseur, d'un conduit de cheminée, etc. est appelée communément une trémie. La réalisation de cette réservation traversante nécessite la pose d'un coffrage habituellement fabriqué à partir d'un cadre en bois ou similaire délimitant un espace ouvert dans la dalle.

Avant la fabrication de l'escalier, de l'ascenseur ou similaire, il est nécessaire de sécuriser l'ouverture béante délimitée par le coffrage pour éviter les chutes de personne et de matériel. Pour ce faire, il est connu de mettre en place, avant le coulage du béton de la dalle du plancher, un platelage en bois qui obture l'ouverture délimitée par le coffrage. Après coulage du béton de la dalle du plancher, il est également connu de disposer des garde-corps périphériques supportés par des montants fixés dans le plancher. Toutefois, le platelage en bois présente l'inconvénient d'être facilement démontable, ce qui crée un risque potentiel de chute pour le personnel travaillant sur le chantier. En outre, le platelage peut être assimilé à une zone de stockage et peut provoquer des accidents du fait de la faible résistance du platelage. D'autre part, les garde-corps ne permettent pas de sécuriser la réservation traversante avant le coulage du béton, puisque ceux-ci sont intégrés une fois le plancher réalisé.

La publication EP 0 927 796 A1 décrit un panneau de coffrage destiné à coffrer le bord d'une dalle. Il se présente sous la forme d'un panneau en L à angle droit qui repose par son aile horizontale sur un mur inférieur et sur un fond de coffrage. L'aile verticale quant à elle comporte une pluralité de canaux verticaux pour recevoir des moyens de fixation permettant la fixation du panneau de coffrage au fond de coffrage. Ces moyens de fixation sont des éléments distincts et séparés du panneau de coffrage et sont fixés au fond du coffrage par cloutage. Un garde-corps peut également être fixé au panneau de coffrage grâce à des moyens de fixation rapportés à l'élément de coffrage. Ce panneau de coffrage ne permet pas de protéger une ouverture ménagée dans une dalle à l'aide d'un filet de protection. Il est destiné à coffrer les rives d'une dalle et non une ouverture délimitée par un périmètre fermé.

La publication EP 2 415 950 A2 concerne une protection antichute pour une ouverture, cette protection comportant un filet et un cadre formé de plusieurs tubes insérés par leurs extrémités dans des éléments d'angle, lesquels comportent des moyens de fixation du filet de protection. Ce document ne décrit pas d'éléments de coffrage, puisque le cadre est formé par des tubes et non par des panneaux de coffrage verticaux, et qu'un tube n'est pas adapté à permettre le coffrage d'une ouverture. Enfin, il n'est pas enseigné dans ce document de moyens de fixation pour des garde-corps.

Par conséquent, les solutions de l'art antérieur ne permettent pas de garantir une protection et une sécurité de la réservation traversante délimitée par le coffrage qui soient optimales contre les risques de chutes et ce durant toute la durée du chantier.

### Exposé de l'invention :

La présente invention vise à pallier ces inconvénients en proposant une solution de coffrage permettant de sécuriser une réservation traversante dans une dalle d'une construction de manière simple, rapide et fiable durant toutes les phases du chantier, en toute sécurité depuis le plancher inférieur, et ce dès la pose du coffrage, cette solution de coffrage étant polyvalente pour pouvoir s'adapter à toute forme de réservation traversante et de plancher.

Dans ce but, l'invention concerne un élément de coffrage ayant les caractéristiques de la revendication 1.

Ledit profilé peut être rectiligne et comporter des moyens de liaison agencés pour être couplés à au moins une poutrelle de ladite dalle.

Ledit profilé peut également être rectiligne et présenter une forme de L, et comporter un panneau horizontal formant une semelle de soutien dudit panneau vertical, ledit panneau horizontal comportant des moyens de réception pour des organes porteurs dudit élément de coffrage.

Les moyens de fixation dudit garde-corps comportent au moins un logement tubulaire vertical, accessible par le dessus dudit panneau vertical, et agencé pour recevoir par emboitement un montant vertical dudit garde-corps.

Les moyens de fixation dudit filet antichute comportent au moins une tige d'accrochage verticale, et formant avec ledit panneau vertical un espace pour recevoir une partie du périmètre dudit filet antichute autour de ladite tige d'accrochage. Ladite au moins une tige d'accrochage desdits moyens de fixation dudit filet antichute peut être accessible du côté opposé audit panneau horizontale.

Les moyens de réception peuvent comporter au moins deux réservations à fond plat réparties sur la face inférieure dudit panneau horizontal et agencées pour recevoir les extrémités planes desdits organes porteurs.

Dans une forme de réalisation préférée, ledit élément de coffrage comporte des moyens raidisseurs intégrés dans ledit panneau vertical et/ou dans ledit panneau horizontal.

De manière préférentielle, il comporte des moyens d'assemblage disposés aux extrémités opposées du panneau vertical et agencés pour permettre l'assemblage d'éléments de coffrage adjacents alignés ou en angle droit pour former un coffrage. Ces moyens d'assemblage peuvent comporter à une extrémité un embout mâle et à l'autre extrémité un embout femelle de forme complémentaire audit embout mâle, lesdits embouts s'étendant verticalement et délimitant une butée d'emboitement de telle sorte que les éléments de coffrage adjacents sont assemblés par un emboîtement vertical et que leurs panneaux horizontaux sont au même niveau.

L'élément de coffrage est de préférence une pièce monobloc.

Dans ce but également, l'invention concerne un coffrage du genre indiqué en préambule, caractérisé en ce qu'il comporte au moins un élément de coffrage, tel que défini ci-dessus, formant un cadre fermé polygonal.

Le coffrage peut également comporter une pluralité d'éléments de coffrage assemblés entre eux par lesdits moyens d'assemblage prévus aux extrémités opposées de chaque élément de coffrage pour former un cadre fermé polygonal.

Le coffrage peut également consister en une pièce monobloc.

Les panneaux horizontaux desdits éléments de coffrage assemblés sont de préférence orientés à l'extérieur dudit cadre fermé polygonal délimité par ledit coffrage.

Il peut également comporter au moins deux éléments de recouvrement droit disposés chacun entre deux éléments de coffrage alignés et distants pour former un cadre fermé polygonal dont au moins deux côtés opposés ne sont pas des multiples d'un élément de coffrage.

Il peut également comporter au moins un élément de recouvrement en angle disposé entre deux éléments de coffrage parallèles et distants pour former un cadre fermé polygonal dont au moins un côté comporte un décrochement.

L'invention concerne enfin un procédé de fabrication du genre indiqué en préambule caractérisé en ce que :
- l'on dispose à un endroit prédéterminé dans ladite dalle sur des organes porteurs ou sur des poutrelles de ladite dalle au moins un élément de coffrage tel que défini ci-dessus pour former un coffrage tel que défini ci-dessus,
- l'on met en place, dans les moyens de fixation desdits éléments de coffrage, des équipements de protection collective contre les chutes pour sécuriser ladite réservation traversante délimitée par ledit coffrage avant le coulage de la dalle.

De préférence, l'on fixe au moins un filet antichute aux moyens de fixation correspondants dudit au moins un élément de coffrage accessible par l'intérieur du coffrage pour fermer ladite réservation traversante.

De préférence, l'on monte au moins un garde-corps dans les moyens de fixation dudit au moins un élément de coffrage accessible par le dessus du coffrage pour interdire l'accès à la réservation traversante.

De préférence, l'on assemble une pluralité d'éléments de coffrage adjacents par leurs moyens d'assemblage.

Dans ce cas, lors de l'assemblage desdits éléments de coffrage les panneaux horizontaux des éléments de coffrage sont orientés à l'extérieur dudit coffrage et les panneaux verticaux délimitent les rives de ladite réservation traversante.

Lors de la pose desdits éléments de coffrage, l'on positionne les extrémités correspondantes des organes porteurs dans les moyens de réception desdits élément de coffrage.

Lors de l'assemblage desdits éléments de coffrage, l'on peut également ajouter au moins deux éléments de recouvrement droit disposés chacun entre deux éléments de coffrage alignés et distants pour former un coffrage dont au moins deux côtés opposés ne sont pas des multiples d'un élément de coffrage.

Lors de l'assemblage desdits éléments de coffrage, l'on peut également ajouter au moins un élément de recouvrement en angle disposé entre deux éléments de coffrage parallèles et distants pour former un coffrage dont au moins un côté comporte un décrochement.

### Description sommaire des dessins :

La présente invention et ses avantages apparaîtront mieux dans la description suivante d'un mode de réalisation donné à titre d'exemple non limitatif, en référence aux dessins annexés, dans lesquels:
   - les figures 1A, 1B, 1C représentent plusieurs vues en perspective d'un élément de coffrage selon l'invention, respectivement vue du haut, vue de l'arrière et vue de dessous,
   - la figure 2 est une vue de dessus en perspective d'un coffrage obtenu par l'assemblage de plusieurs éléments de coffrage des figures 1A, 1B, 1C,
   - la figure 3 est une vue partielle, éclatée et en perspective d'un élément de recouvrement utilisé dans le coffrage de la figure 2,
   - la figure 4 est une vue partielle et en perspective de l'intérieur du coffrage de la figure 2 montrant la fixation d'un filet antichute, et
   - les figures 5A, 5B, 5C et 5D sont des vues en perspective d'une dalle en cours de fabrication montrant respectivement la mise en œuvre d'un coffrage selon l'invention sur des organes porteurs, la pose d'un filet antichute pour sécuriser l'ouverture délimitée par le coffrage et la pose des poutrelles, la pose des entrevous et du ferraillage, et la dalle coulée autour dudit coffrage sécurisé, puis la pose d'un garde-corps pour sécuriser l'accès au coffrage.

### Illustrations de l'invention et meilleure manière de la réaliser :

En référence aux figures, l'invention concerne un élément de coffrage 1 utilisé pour former un coffrage C. Le coffrage C peut être obtenu par l'assemblage de plusieurs éléments de coffrage 1 entre eux. Selon une application préférée de l'invention, l'élément de coffrage 1 est utilisé pour réaliser le coffrage C d'une réservation traversante T, appelée communément trémie, dans une dalle d'une construction, permettant de réserver un passage pour la fabrication ultérieure d'un escalier, d'un ascenseur ou similaire. L'élément de coffrage 1 qui va être décrit présente l'avantage de permettre la sécurisation de la réservation traversante T lors des différentes phases de fabrication de la dalle par la mise en place d'équipements de protection collective, tels qu'un garde de corps G et/ou un filet antichute F, et ce dès le début du chantier, sans que ces équipements de protection collective G, F ne gênent le travail des ouvriers au cours des différentes étapes du chantier. De manière générale, on entend par dalle toute dalle qui nécessite le coulage d'un béton en totalité ou complémentaire à un élément préfabriqué, comme par exemple une dalle coulée en place, un plancher à prédalles, une dalle alvéolée, un plancher à poutrelles.

En référence plus particulièrement aux figures 1A à 1C, l'élément de coffrage 1 se présente sous la forme d'un profilé rectiligne en forme de L comportant un panneau vertical 11 et un panneau horizontal 12. Dans l'exemple illustré, le panneau vertical 11 comporte une paroi extérieure 111, disposée du côté du panneau horizontal 12, agencée pour délimiter une partie rectiligne de la rive de la réservation traversante T, et une paroi intérieure 112 opposée à la paroi extérieure 111, agencée pour être disposée à l'intérieur du coffrage C. Comme expliqué plus loin, ces parois 111, 112 sont structurées et non lisses. Les notions de parois intérieure et extérieure sont définies par rapport à l'intérieur et à l'extérieur du coffrage C. En outre, le panneau horizontal 12 forme une semelle de soutien du panneau vertical 11 et comporte une face supérieure 121, de préférence plane et lisse agencée pour délimiter une portion du dessous de la dalle bordant la réservation traversante T, et une face inférieure 122 opposée à la paroi supérieure 121 structurée comme expliqué plus loin. L'élément de coffrage 1 est de préférence réalisé d'une pièce monobloc, obtenue par moulage, injection ou similaire. Bien entendu, l'élément de coffrage 1 peut être fabriqué en deux pièces séparées puis assemblées, sans que cette variante ne modifie l'étendue de la protection. Pour la fabrication de l'élément de coffrage 1, on privilégie un matériau synthétique, tel que du plastique, par exemple du polypropylène, ou similaire, ou un matériau composite. Bien entendu, ces exemples ne sont pas limitatifs. De préférence, on intègre dans cet élément de coffrage 1 des moyens raidisseurs, expliqués plus loin, permettant de lui conférer la résistance mécanique souhaitée pour qu'il puisse remplir ses différentes fonctions, à savoir des fonctions de coffrage pour une dalle coulée dans un matériau hydraulique, mais aussi des fonctions de maintien et de support pour des équipements de protection collective existants protégeant les ouvriers contre les chutes de personne et d'objet. Dans une variante de l'invention non représentée, l'élément de coffrage est rectiligne et comporte uniquement un panneau vertical. En outre, il comporte des moyens de liaison agencés pour être accrochés aux poutrelles formant la dalle. Plus particulièrement, ces moyens de liaison peuvent consister en deux barres disposées parallèlement dans la partie inférieure du panneau vertical et espacées l'une de l'autre d'un espace déterminé, ainsi qu'en des crochets saillants transversalement au panneau vertical. Les barres permettent de recevoir la partie saillante de la semelle de la poutrelle et les crochets d'accrocher la portion principale de la poutrelle. Dans une autre variante non représentée, l'élément de coffrage peut présenter la forme d'un cadre polygonale dont la forme correspond à la réservation traversante. Dans ce cas, l'élément de coffrage et le coffrage se confondent et forment une pièce monobloc.

Le panneau vertical 11 comporte des moyens de fixation 14, 15 qui permettent de fixer des équipements de protection collective, tel qu'un garde-corps G et un filet antichute F. L'exemple illustré présente à la fois des moyens de fixation 14 d'un garde-corps G et des moyens de fixation d'un filet antichute F. Il est toutefois possible de ne prévoir que l'un ou l'autre de ces moyens de fixation 14, 15, ou de n'utiliser sur le chantier que l'un ou l'autre des équipements de protection collective G, F.

Dans l'exemple illustré, les moyens de fixation 14 d'un garde-corps G comportent deux logements tubulaires 141 verticaux, alignés, distants l'un de l'autre et intégrés entre les parois extérieure 111 et intérieure 112 dudit panneau vertical 11. Ils s'étendent sensiblement sur toute la hauteur du panneau vertical 11 et sont ouverts en partie haute pour être accessibles par le dessus du coffrage C et fermés en partie basse pour former une butée d'arrêt. Ils présentent en outre une section complémentaire à celle des montants M d'un garde-corps G pour les recevoir par simple emboitement mécanique mâle/femelle ne nécessitant aucun moyen de fixation additionnel, comme le montre la figure 4. La hauteur des logements tubulaires 141 est suffisante pour assurer un maintien efficace du garde-corps G sans que les montants M puissent sortir desdits logements de manière accidentelle. La hauteur des logements tubulaires correspond aux normes en vigueur. Dans l'exemple représenté, cette section est circulaire. Mais cet exemple n'est pas limitatif et s'étend à toute autre section connue pour des montants verticaux d'un garde-corps ou tout autre équipement de protection collective équivalent. De même, la conception de ces moyens de fixation 14 peut différer de l'exemple illustré, l'essentiel étant que les montants M d'un garde-corps G puissent être emboités verticalement par le dessus du coffrage C de manière simple et rapide, sans outillage pour empêcher l'accès à l'intérieur du coffrage C. D'autre part, la présente invention ne se limite pas à deux logements tubulaires 141 par élément de coffrage 1. En effet, ce nombre peut être égal à un ou supérieur à deux, selon la longueur de l'élément de coffrage 1 et le type de garde-corps G utilisé.

Additionnellement, les moyens de fixation 14 comportent des rainures 142 verticales qui sont disposées sur la paroi intérieure 112 du panneau vertical 11. Les rainures 142 s'étendent sur toute la hauteur du panneau vertical 11 et sont alignées avec les logements tubulaires 141. Ces rainures 142 peuvent recevoir des planches de renfort P transversales comme illustré dans la figure 5C. Ces planches sont utilisées habituellement pour renforcer le coffrage en apportant une rigidité supplémentaire afin de pouvoir mettre en œuvre des tubes gardes corps dès la phase provisoire.

Dans l'exemple illustré, les moyens de fixation 15 pour un filet antichute F comportent trois tiges d'accrochage 151 verticales, alignées, distantes les unes des autres et intégrées entre les parois extérieure 111 et intérieure 112 dudit panneau vertical 11. Elles sont de préférence disposées de manière alternée avec les logements tubulaires 141 décrits ci-dessus, dans le but d'équilibrer les efforts supportés par l'élément de coffrage 1. Les tiges d'accrochage 151 s'étendent sur toute la hauteur du panneau vertical 11, sont accessibles du côté de la paroi intérieure 112 du panneau vertical 11 qui est ajourée au droit des tiges, et sont distantes de la paroi extérieure 111 d'un espace 152. La combinaison de la tige d'accrochage 151 et de l'espace 152 délimite une zone d'accrochage en forme de C qui permet la fixation d'un filet antichute F. En effet, comme le montre la figure 4, le filet antichute F est entouré d'une ralingue R qui est enfilée par-dessus de chaque tige d'accrochage 151 et se loge dans l'espace 152 entre la paroi extérieure 111 et la tige d'accrochage 151. La hauteur des tiges d'accrochage 151 est définie pour empêcher tout retrait accidentel du filet antichute F. Bien entendu, la présente invention ne se limite pas à trois tiges d'accrochage 151 par élément de coffrage 1, ce nombre pouvant être égal à au moins un. De même, la conception de ces moyens de fixation 15 peut différer de l'exemple illustré, l'essentiel étant de pouvoir y fixer rapidement, simplement et sans outillage, un filet antichute ou tout équipement de protection collective équivalent permettant de fermer la réservation traversante délimitée par le coffrage C.

Dans l'exemple illustré à la figure 1C, le panneau horizontal 12 de l'élément de coffrage 1 comporte des moyens de réception 16 pour des organes de support E agencés pour supporter le coffrage C dans le vide à une hauteur correspondant à celle de la dalle à fabriquer dans la construction. Ces moyens de réception 16 comportent cinq réservations 161 à fond plat, réparties sur la face inférieure 122 du panneau horizontal 12. Elles sont agencées pour recevoir les platines de support prévues aux extrémités des étais E, comme le montre la figure 5A. Bien entendu, tout autre organe porteur E autre que des étais peut convenir. Dans ce cas, la forme et les dimensions des réservations 161 sont adaptées. De même, le nombre de réservations par élément de coffrage 1 n'est pas limité et peut être inférieur ou supérieur à cinq en fonction de la longueur du profilé de coffrage 1 et du type d'organe porteur E.

L'élément de coffrage 1 comporte en outre des moyens d'assemblage 18 prévus à ses deux extrémités 110 opposées, et plus particulièrement aux deux extrémités opposées du panneau vertical 11, pour pouvoir assembler entre eux des éléments de coffrage 1 adjacents, comme l'illustre la figure 2. Ces moyens d'assemblage 18 ont de préférence des formes complémentaires entre les deux extrémités 110 d'un même élément de coffrage 1, afin de pouvoir fabriquer un seul type d'éléments de coffrage 1. Plus particulièrement, une des extrémités 110 comporte un embout mâle 181 en partie basse et l'extrémité 110 opposée comporte un embout femelle 182 en partie haute, chaque embout s'étendant verticalement sur environ la moitié de la hauteur du panneau vertical 11 et formant pour l'autre embout une butée d'emboitement. L'embout mâle 181 comporte un plot surmonté d'un téton 181a, tandis que l'embout femelle 182 comporte un plot pourvu d'un orifice 182a pour recevoir le téton 181a par emboitement vertical d'un élément de coffrage 1 par rapport à un autre. De tels moyens d'assemblage 18 permettent d'assembler rapidement et simplement, sans outillage additionnel, plusieurs éléments de coffrage 1 côte à côte alignés ou en angle droit pour former un cadre fermé polygonal en fonction du coffrage C à réaliser. La face horizontale des plots des embouts mâle 181 et femelle 182 en correspondance entre deux éléments de coffrage 1 consécutifs limite la profondeur d'emboitement et garantit la mise à niveau des éléments de coffrage 1 et notamment celle de leurs panneaux horizontaux 12.

Conformément à l'exemple illustré, l'élément de coffrage 1 comporte des moyens raidisseurs 17. Plus particulièrement, le panneau vertical 11 est structuré et comporte dans son épaisseur comprise entre ses parois extérieure 111 et intérieure 112 des nervures 171 et des rainures 172 verticales, dont certaines en forme de queue d'aronde. Ainsi, ces parois 111, 112 ne sont pas pleines, ni lisses. Les différentes formes que comporte le panneau vertical 11, à savoir les logements tubulaires 141, les tiges d'accrochage 151, les nervures 171 et les rainures 172, sont avantageusement alternées et réparties sur toute sa longueur dans le but d'équilibrer les efforts que l'élément de coffrage 1 doit supporter. D'autres formes de réalisation sont toutefois envisageables, sans que l'exemple illustré ne soit restrictif.

De même, le panneau horizontal 12 comporte dans son épaisseur comprise entre ses faces supérieure 121 et inférieure 122 des indentations 173, visibles sur la face inférieure 122. Ces indentations 173 sont de préférence perpendiculaires à l'axe longitudinal de l'élément de coffrage 1 et espacées d'un pas constant.

Bien entendu, l'invention n'est pas limitée à ces exemples de moyens raidisseurs 17 mais s'étend à toute autre forme de réalisation compatible de préférence à un procédé de fabrication par moulage ou injection d'une matière synthétique. De plus, ces moyens raidisseurs 17 permettent de réduire la quantité de matière première nécessaire à la fabrication des éléments de coffrage 1, sans nuire à leur résistance mécanique aussi bien en flexion, qu'en compression et en traction.

L'élément de coffrage 1 tel que décrit permet la fabrication d'un coffrage C comme illustré à titre d'exemple à la figure 2 par assemblage de plusieurs éléments de coffrage 1 pour former un cadre fermé polygonal. Bien entendu, comme décrit précédemment, dans une variante de réalisation non illustrée, le coffrage C peut également être monobloc et dans ce cas aucun assemblage n'est nécessaire. Dans l'exemple représenté, le coffrage C présente une forme rectangulaire, sans que cette forme ne soit limitative. En effet, il peut présenter une forme carrée, ou une forme en L comme expliqué plus loin. Il est conçu à partir de six éléments de coffrage 1 identiques, dont deux éléments de coffrage 1 forment les deux petits côtés et quatre éléments de coffrage 1 forment les deux grands côtés. Ces deux grands côtés n'étant pas des multiples d'un élément de coffrage 1, deux éléments de recouvrement 20 ont été ajoutés, un de chaque côté entre deux éléments de coffrage 1 alignés. Les éléments de coffrage 1 qui sont adjacents, forment ainsi les angles du coffrage C et sont assemblés entre eux en angle droit par leurs moyens d'assemblage 18, en positionnant leurs panneaux horizontaux 12 à l'extérieur du coffrage C.

L'élément de recouvrement 20 est illustré plus en détail à la figure 3 et comporte un profilé en L de longueur prédéfinie, pourvu d'une paroi verticale 21 agencée pour se superposer à la paroi extérieure 111 d'un panneau vertical 11, et d'une paroi horizontale 22 agencée pour se superposer à la face supérieure 121 d'un panneau horizontal 12, sans créer de surépaisseur gênante pour la réalisation de la dalle. Ainsi, lorsqu'il est positionné entre deux éléments de coffrage 1 alignés mais non adjacents, il assure la continuité du coffrage C, délimitant la rive de la réservation traversante T et la dalle bordant cette réservation. Pour pouvoir être assemblé facilement et sans outillage aux éléments de coffrage 1, il comporte à une des extrémités de sa paroi verticale 21 une nervure 23 verticale en forme de queue d'aronde, qui s'étend sur la hauteur de la paroi verticale 21 et qui est agencée pour s'emboîter verticalement dans une des rainures 172 de forme complémentaire du panneau vertical 11 d'un des éléments de coffrage 1 qu'il recouvre en partie. L'autre extrémité de l'élément de recouvrement 20 est fixée à l'autre élément de coffrage 1 qu'il recouvre en partie, par une pièce d'assemblage 30 séparée. Cette pièce d'assemblage 30 comporte un tube formant une nervure 31 en forme de queue d'aronde agencée pour s'emboîter verticalement dans une des rainures 172 de forme complémentaire prévues dans le panneau vertical 11 de l'élément de coffrage 1 correspondant. Elle comporte en partie haute et en partie basse deux pattes d'assemblage 32, 33, agencées pour s'emboiter respectivement sur le bord haut 24 et dans une gorge 25 ménagée en partie basse de la paroi verticale 21 de l'élément de recouvrement 20. Bien entendu, tout autre moyen d'assemblage de l'élément de recouvrement 20 aux éléments de coffrage 1 peut convenir. Cet élément de recouvrement 20 peut également présenter une forme en angle droit, permettant de créer un coffrage C dont au moins un des côtés comporte un décrochement en L. Ainsi, l'élément de coffrage 1, associé ou non à un ou plusieurs éléments de recouvrement 20 droit et/ou en angle, permet de réaliser toutes formes de coffrage C polygonal. L'élément de recouvrement 20 et la pièce d'assemblage 30 peuvent, comme l'élément de coffrage 1, être réalisés par moulage, injection ou similaire dans une matière synthétique ou composite, identique ou non à la matière de l'élément de coffrage 1. La hauteur de ces éléments 1, 20, 30 est déterminée en fonction de la hauteur de la dalle à construire. Cette hauteur peut donc varier en fonction de la dalle à construire.

### Possibilités d'application industrielle :

Comme on l'a vu ci-dessus l'élément de coffrage 1 est avantageusement conçu sous la forme d'une pièce déterminée pour une hauteur de dalle déterminée, simplifiant considérablement sa fabrication et sa gestion tout en réduisant les coûts de production correspondants. De plus, l'élément de coffrage 1 constitue une pièce légère, non fragile, facile à manipuler et à transporter par les ouvriers travaillant sur un chantier, sans risque de blessure. Il en va de même de l'élément de recouvrement 20 et de la pièce d'assemblage 30. L'élément de recouvrement 20 n'ayant pas de fonction mécanique propre, ses parois 21 et 22 peuvent être relativement fines et lisses, sans moyen raidisseur.

Le procédé de fabrication d'une dalle 40 dans une construction comportant au moins une réservation traversante T pour le passage d'un escalier, d'un ascenseur ou similaire est à présent décrit en référence aux figures 5A à 5D. Dans l'exemple représenté, la dalle 40 est réalisée à partir de poutrelles précontraintes 42 et d'entrevous 43 préfabriqués permettant de réaliser la structure portante de la dalle 40. La dalle peut également être obtenue à partir de poutrelles en béton armé. Cet exemple de construction n'est pas limitatif et l'invention s'étend à toute autre forme de construction équivalente.

La figure 5A montre un mur porteur 41, au droit duquel est positionné un coffrage C délimitant une réservation traversante T. Ce coffrage C est porté par des organes portants E qui sont constitués d'étais, étant précisé que tout autre organe portant pouvant convenir. Le coffrage C est réalisé de manière simple et rapide. L'ouvrier pose les éléments de coffrage 1 l'un après l'autre, chacun sur au moins un ou deux étais E et assemble au fur et à mesure l'élément de coffrage 1 suivant à l'élément de coffrage 1 précédent. Les organes de support E sont positionnés au droit des réservations 161 prévues sous chaque élément de coffrage 1, dans la face inférieure 161 du panneau horizontal 12. Le coffrage C obtenu dans l'exemple représenté est le résultat de l'assemblage de six éléments de coffrage 1 identiques, formant un cadre fermé rectangulaire.

La figure 5B montre le coffrage C sécurisé par la pose d'un filet antichute F mis en place par le dessous ou par le dessus du coffrage C. Pour ce faire, la ralingue R prévue tout autour du filet antichute F a été accrochée autour de chaque tige d'accrochage 151 accessible par l'intérieur du coffrage C, comme illustré à la figure 4. Cette figure 5B montre que le coffrage C est mis en sécurité dès le début du chantier, avant même la pose des poutrelles précontraintes 42, et que le filet antichute F n'entrave pas le travail des ouvriers. Cette figure montre également la pose des poutrelles précontraintes 42 à proximité du coffrage C. Les poutrelles précontraintes 42 positionnées dans le prolongement du coffrage C reposent par leurs extrémités correspondantes sur les panneaux horizontaux 12 des éléments de coffrage 1 parallèles au mur porteur 41. Les poutrelles précontraintes 42 bordant les côtés du coffrage C qui sont perpendiculaires au mur porteur 41 sont doublées et reposent par leurs extrémités sur le mur porteur 41. Elles reposent également sur une partie de leur longueur sur le panneau horizontal 12 des éléments de coffrage 1 correspondants.

La figure 5C montre le coffrage C sécurisé par la pose d'un garde-corps G sur les trois côtés accessibles. Chaque montant vertical M du garde-corps G a été mis en place dans un des logements tubulaires 141 accessibles par le dessus du coffrage C. Puis des lisses horizontales L du garde-corps G ont été positionnées dans les encoches de réception prévues à cet effet sur les montants M. Ainsi, ce garde-corps G est rapidement mis en place, sans outillage, et n'entrave pas le travail des ouvriers. Cette figure 5C montre également la pose des entrevous 43 dans les travées délimitées entre les poutrelles précontraintes 42 et le ferraillage 44.

La figure 5D montre la dalle 40 terminée après coulage du béton ou tout autre matériau hydraulique adapté, et le coffrage C toujours en sécurité grâce à la présence du filet antichute F et du garde-corps G. L'étage supérieur de la construction peut se poursuivre par la réalisation d'une nouvelle dalle dans laquelle un nouveau coffrage C peut être mis en place comme à la figure 5A. Lors de la fabrication d'un escalier, d'un ascenseur, ou similaire, les équipements de protection collective F et G associés à chaque coffrage C peuvent être démontés.

Il ressort clairement de cette description que l'invention permet d'atteindre les buts fixés, à savoir un coffrage performant en termes de mise en œuvre et de protection des personnes. La présente invention n'est pas limitée à l'exemple de réalisation décrit mais s'étend à toute modification et variante évidentes pour un homme du métier, dans la limite des revendications annexées.

## Revendications

1. Elément de coffrage préfabriqué (1) agencé pour réaliser un coffrage destiné à ménager dans une dalle (40) d'une construction une réservation traversante (T) pour le passage d'un escalier, d'un ascenseur ou similaire, ledit élément de coffrage comportant un profilé pourvu d'au moins un panneau vertical (11) agencé pour délimiter au moins une partie rectiligne de la rive de ladite réservation traversante (T), ledit panneau vertical (11) comportant des moyens de fixation (14, 15) pour des équipements de protection collective (G, F) contre les chutes, comportant à la fois des premiers moyens de fixation (14) agencés pour permettre la fixation d'un garde-corps (G) destiné à protéger l'accès audit coffrage (C), et des seconds moyens de fixation (15) agencés pour permettre la fixation d'un filet antichute (F) destiné à protéger l'ouverture délimitée par ledit coffrage (C), lesdits premiers moyens de fixation (14) pour un garde-corps (G) comportant au moins un logement tubulaire (141) vertical, accessible par le dessus dudit panneau vertical (11), et agencé pour recevoir par emboitement un montant (M) vertical dudit garde-corps (G), et lesdits seconds moyens de fixation (15) pour un filet antichute (F) comportant au moins une tige d'accrochage (151) verticale, formant avec ledit panneau vertical (11) un espace (152) pour recevoir une partie du périmètre dudit filet antichute (F) autour de ladite tige d'accrochage (151).

2. Elément de coffrage selon la revendication 1, **caractérisé en ce que** ledit profilé est rectiligne et comporte des moyens de liaison agencés pour être couplés à au moins une poutrelle de ladite dalle.

3. Elément de coffrage selon la revendication 1, **caractérisé en ce que** ledit profilé est rectiligne et présente une forme de L, et comporte un panneau horizontal (12) formant une semelle de soutien dudit panneau vertical (11), et **en ce que** ledit panneau horizontal (12) comporte des moyens de réception (16) pour des organes porteurs (E) dudit élément de coffrage (1).

4. Elément de coffrage selon la revendication 3, **caractérisé en ce que** ladite au moins une tige d'accrochage (151) desdits seconds moyens de fixation (15) pour un filet antichute (F) est accessible du côté opposé audit panneau horizontal (12).

5. Elément de coffrage selon l'une quelconque des revendications précédentes, **caractérisé en ce que** ladite au moins une tige d'accrochage (151) desdits seconds moyens de fixation (15) pour un filet antichute (F) est disposée de manière alternée avec ledit au moins un logement tubulaire (141) desdits premiers moyens de fixation (14) pour un garde-corps (G).

6. Elément de coffrage selon la revendication 3, **caractérisé en ce que** lesdits moyens de réception (16) pour des organes porteurs (E) comportent au moins deux réservations (161) à fond plat réparties sur la face inférieure (120) dudit panneau horizontal (12) et agencées pour recevoir les extrémités planes desdits organes porteurs (E).

7. Elément de coffrage selon les revendications 1 à 3, **caractérisé en ce qu'**il comporte des moyens raidisseurs (17) intégrés dans ledit panneau vertical (11) et/ou dans ledit panneau horizontal (12).

8. Élément de coffrage selon l'une quelconque des revendications précédentes, **caractérisé en ce qu'**il comporte des moyens d'assemblage (18) disposés aux extrémités opposées (110) du panneau vertical (11) et agencés pour permettre l'assemblage d'éléments de coffrage (1) adjacents alignés ou en angle droit pour former un coffrage (C).

9. Élément de coffrage selon la revendication 8, **caractérisé en ce que** lesdits moyens d'assemblage (18) comportent à une extrémité (110) un embout mâle (181) et à l'autre extrémité (110) un embout femelle (182) de forme complémentaire audit embout mâle, lesdits embouts (181, 182) s'étendant verticalement et délimitant une butée d'emboitement de telle sorte que les éléments de coffrage (1) adjacents sont assemblés par un emboîtement vertical et que leurs panneaux horizontaux (12) sont au même niveau.

10. Élément de coffrage selon l'une quelconque des revendications précédentes, **caractérisé en ce que** ledit élément de coffrage (1) est une pièce monobloc.

11. Coffrage (C) agencé pour ménager dans une dalle (40) d'une construction une réservation traversante (T) pour le passage d'un escalier, d'un ascenseur ou similaire, **caractérisé en ce qu'**il comporte au moins un élément de coffrage (1), selon l'une quelconque des revendications précédentes, formant un cadre fermé polygonal.

12. Coffrage selon les revendications 11 et 8, **caractérisé en ce que** ledit coffrage (C) comporte une pluralité d'éléments de coffrage (1) assemblés entre eux par lesdits moyens d'assemblage (18) prévus aux extrémités opposées de chaque élément de coffrage (1) pour former un cadre fermé polygonal.

13. Coffrage selon la revendication 11, **caractérisé en ce qu'**il consiste en une pièce monobloc.

14. Coffrage selon la revendication 12, **caractérisé en ce que** les panneaux horizontaux (12) desdits éléments de coffrage (1) assemblés sont orientés à l'extérieur dudit cadre fermé polygonal délimité par ledit coffrage (C).

15. Coffrage selon la revendication 12, **caractérisé en ce qu'**il comporte en outre au moins deux éléments de recouvrement (20) droit disposés chacun entre deux éléments de coffrage (1) alignés et distants pour former un cadre fermé polygonal dont au moins deux côtés opposés ne sont pas des multiples d'un élément de coffrage (1).

16. Coffrage selon la revendication 12, **caractérisé en ce qu'**il comporte en outre au moins un élément de recouvrement (20) en angle disposé entre deux éléments de coffrage (1) parallèles et distants pour former un cadre fermé polygonal dont au moins un côté comporte un décrochement.

17. Procédé de fabrication d'une dalle (40) d'une construction comportant au moins une réservation traversante (T) pour le passage d'un escalier, d'un ascenseur ou similaire, **caractérisé en ce que** :
- l'on dispose à un endroit prédéterminé dans ladite dalle (40) sur des organes porteurs (E) ou sur des poutrelles (42) de ladite dalle (40) au moins un élément de coffrage (1), selon l'une quelconque des revendications 1 à 10 pour former un coffrage (C) selon l'une quelconque des revendications 11 à 16,
- l'on met en place, dans les premiers et seconds moyens de fixation (14, 15) desdits éléments de coffrage (1), des équipements de protection collective (G, F) contre les chutes pour sécuriser ladite réservation traversante (T) délimitée par ledit coffrage (C) avant le coulage de la dalle.

18. Procédé de fabrication selon la revendication 17, **caractérisé en ce que** l'on fixe au moins un filet antichute (F) aux seconds moyens de fixation (15) correspondants dudit au moins un élément de coffrage (1) accessibles par l'intérieur du coffrage (C) pour fermer ladite réservation traversante (T).

19. Procédé de fabrication selon la revendication 17, **caractérisé en ce que** l'on monte au moins un garde-corps (G) dans les premiers moyens de fixation (14) dudit au moins un élément de coffrage (1) accessibles par le dessus du coffrage (C) pour interdire l'accès à la réservation traversante (T).

20. Procédé de fabrication selon les revendications 17 et 8, **caractérisé en ce que** l'on assemble une pluralité d'éléments de coffrage (1) adjacents par leurs moyens d'assemblage (18).

21. Procédé de fabrication selon la revendication 20, **caractérisé en ce que** lors de l'assemblage desdits éléments de coffrage (1) les panneaux horizontaux (12) des éléments de coffrage (1) sont orientés à l'extérieur dudit coffrage (C) et les panneaux verticaux (11) délimitent les rives de ladite réservation traversante (T).

22. Procédé de fabrication selon les revendications 21 et 3, **caractérisé en ce que**, lors de la pose desdits éléments de coffrage (1), l'on positionne les extrémités correspondantes des organes porteurs (E) dans les moyens de réception (16) desdits élément de coffrage (1).

23. Procédé de fabrication selon la revendication 20, **caractérisé en ce que**, lors de l'assemblage desdits éléments de coffrage (1), l'on ajoute au moins deux éléments de recouvrement (20) droit disposés chacun entre deux éléments de coffrage (1) alignés et distants pour former un coffrage (C) dont au moins deux côtés opposés ne sont pas des multiples d'un élément de coffrage (1).

24. Procédé de fabrication selon la revendication 20, **caractérisé en ce que**, lors de l'assemblage desdits éléments de coffrage (1), l'on ajoute au moins un élément de recouvrement (20) en angle disposé entre deux éléments de coffrage (1) parallèles et distants pour former un coffrage (C) dont au moins un côté comporte un décrochement.

## Patentansprüche

1. Vorgefertigtes Schalungselement (1), ausgelegt zur Herstellung einer Schalung, vorgesehen um in der Bodenplatte (40) eines Bauwerks eine durchgehende Öffnung (T) zur Durchführung einer Treppe, eines Aufzugs oder ähnlichem, auszusparen, das erwähnte Schalungselement enthält dabei ein Profil, mit mindestens einer vertikalen Platte (11) vorgesehen, um mindestens einen rechtwinkligen Teil des Randes dieser durchgehenden Aussparung (T) zu begrenzen, diese vertikale Platte (11) enthält dabei Befestigungsvorrichtungen (14, 15) für kollektive Schutzausrüstungen (G, F) gegen Absturz, die sowohl aus ersten Befestigungsvorrichtungen (14) besteht, vorgesehen, um die Befestigung eines Geländers (G) zu ermöglichen, um den Zugang zu der erwähnten Schalung (C) zu schützen, und aus zweiten Befestigungsvorrichtungen (15), vorgesehen, um die Befestigung eines Fallschutznetzes (F) zu ermöglichen, um die von der erwähnten Schalung (C) begrenzte Öffnung zu schützen, dadurch dass die ersten Befestigungsvorrichtungen (14) für ein Geländer (G) mindestens eine rohrförmige, vertikale Unterbringung (141) enthalten, die von der Oberseite dieser vertikalen Platte (11) aus zugänglich ist und dazu vorgesehen ist, durch Einstecken einer vertikalen Strebe (M) dieses Geländers (G) aufzunehmen und die zweiten Befestigungsvorrichtungen (15) für ein Fallschutznetz (F), enthalten mindestens eine vertikale Befestigungsstange (151), die zusammen mit der vertikalen Platte (11) einen Raum (152) zur Aufnahme eines Teils des Umfangs dieses Fallschutznetzes (F) um die erwähnte Befestigungsstange (151) herum bildet.

2. Schalungselement nach Anspruch 1, **dadurch gekennzeichnet, dass** das erwähnte Profil rechtwinklig ist und Verbindungsvorrichtungen enthält, die dazu vorgesehen sind, mit mindestens einem Träger der erwähnten Bodenplatte verbunden zu werden.

3. Schalungselement nach Anspruch 1, **dadurch gekennzeichnet, dass** das erwähnte Profil rechtwinklig ist und eine L- Form hat und eine horizontale Platte (12) enthält, die eine Stützsohle dieser vertikalen Platte (11) bilden und dass diese horizontale Platte (12) Aufnahmevorrichtungen (16) für tragende Teile (E) dieses Schalungselementes (1) enthält.

4. Schalungselement nach Anspruch 3, **dadurch gekennzeichnet, dass** diese mindestens eine Befestigungsstange (151) der erwähnten zweiten Befestigungsvorrichtungen (15) für ein Fallschutznetz (F) von der zu der erwähnten horizontalen Platte (12) entgegengesetzten Seite aus zugänglich ist.

5. Schalungselement nach irgendeinem der vorangehenden Ansprüche, **dadurch gekennzeichnet, dass** diese mindestens eine Befestigungsstange (151) der erwähnten zweiten Befestigungsvorrichtungen (15) für ein Fallschutznetz (F) abwechselnd mit dieser mindestens einen rohrförmigen Aufnahme (141) der erwähnten ersten Befestigungsvorrichtungen (14) für ein Geländer (G) aus angeordnet ist.

6. Schalungselement nach Anspruch 3, **dadurch gekennzeichnet, dass** die erwähnten Aufnahmevorrichtungen (16) für tragende Teile (E) mindestens zwei Aussparungen (161) mit flachem Boden enthalten, verteilt über die Innenseite (120) der erwähnten horizontalen Platte (12) und dazu ausgelegt, die ebenen Endstücke dieser tragenden Teile (E) aufzunehmen.

7. Schalungselement nach den Ansprüchen 1 bis 3, **dadurch gekennzeichnet, dass** es Aussteifungselemente (17) enthält, die in die erwähnte vertikale (11) und/ oder horizontale Platte (12) integriert sind.

8. Schalungselement nach irgendeinem der vorangehenden Ansprüche, **dadurch gekennzeichnet, dass** es Montagevorrichtungen (18) enthält, angeordnet an gegenüberliegenden Enden (110) der vertikalen Platte (11), dazu vorgesehen, den Zusammenbau der nebeneinander oder rechtwinklig angeordneten Schalungselemente (1) zu ermöglichen, um eine Schalung (C) zu bilden.

9. Schalungselement nach Anspruch 8, **dadurch gekennzeichnet, dass** die erwähnten Verbindungsvorrichtungen (18) an einem Endstück (110) ein Steckteil (181) enthalten und am anderen Endstück (110) ein Einsteckteil (182) mit komplementärer Form zum Steckteil, diese Einsteckteile (181, 182) verlaufen vertikal und begrenzen einen Einsteckanschlag, so dass die benachbarten Schalungselemente (1) durch vertikales Einstecken miteinander verbunden werden und so dass sich die horizontalen Platten (12) in der gleichen Höhe befinden.

10. Schalungselement nach irgendeinem der vorangehenden Ansprüche, **dadurch gekennzeichnet, dass** dieses Schalungselement (1) ein einstückiges Element ist.

11. Schalung (C), dazu vorgesehen, in der Bodenplatte (40) eines Bauwerks eine durchgehende Öffnung (T) zur Durchführung einer Treppe, eines Aufzugs oder ähnlichem, auszusparen, **dadurch gekennzeichnet, dass** sie mindestens ein Schalungselement (1), nach irgendeinem der vorangehenden Ansprüche enthält, das einen geschlossenen, polygonalen Rahmen bildet.

12. Schalung nach den Ansprüchen 11 und 8, **dadurch gekennzeichnet, dass** diese Schalung (C) mehrere Schalungselemente (1) enthält, die untereinander durch die Verbindungsvorrichtungen (18) verbunden sind, die an den entgegengesetzten Enden jedes Schalungselementes (1) vorgesehen sind, um einen geschlossenen, polygonalen Rahmen zu bilden.

13. Schalung nach Anspruch 11, **dadurch gekennzeichnet, dass** sie aus einem einstückigen Element besteht.

14. Schalung nach Anspruch 12, **dadurch gekennzeichnet, dass** die horizontalen Platten (12) dieser zusammengebauten Schalungselemente (1) zur Außenseite dieses von dieser Schalung (C) gebildeten, geschlossenen, polygonalen Rahmens hin ausgerichtet sind.

15. Schalung nach Anspruch 12, **dadurch gekennzeichnet, dass** sie außerdem zwei gerade Abdeckelemente (20) enthält, die jeweils zwischen zwei in einer Reihe ausgerichteten, im Abstand befindlichen Schalungselemente (1) angeordnet werden, um einen geschlossenen, polygonalen Rahmen zu bilden, bei dem mindestens zwei entgegengesetzte Seiten keine Vielfache eines Schalungselementes bilden.

16. Schalung nach Anspruch 12, **dadurch gekennzeichnet, dass** sie außerdem mindestens ein Abdeckelement (20) enthält, das im Winkel zwischen zwei parallelen, im Abstand befindlichen Schalungselemente (1) angeordnet ist, um einen geschlossenen, polygonalen Rahmen zu bilden, bei dem mindestens eine Seite einen Absatz enthält.

17. Verfahren zur Herstellung der Bodenplatte (40) eines Bauwerks, die mindestens eine durchgehende Öffnung (T) zur Durchführung einer Treppe, eines Aufzugs oder ähnlichem, enthält, **dadurch gekennzeichnet, dass**
- an einem vorher festgelegten Ort in dieser Bodenplatte (40) auftragenden Teilen (E) oder auf Balken (42) dieser Bodenplatte (40) mindestens ein Schalungselement (1), nach einem beliebigen der Ansprüche 1 bis 10 angeordnet ist, um eine Schalung (C) nach einem beliebigen der Ansprüche 11 bis 16 zu bilden,
- in den ersten und zweiten Befestigungsvorrichtungen (14, 15) dieser Schalungselemente (1), kollektive Schutzausrüstungen (G, F) gegen Absturz angebracht werden, um diese durchführende Öffnung (T) begrenzt von dieser Schalung (C) vor dem Gießen der Bodenplatte zu sichern.

18. Herstellungsverfahren nach Anspruch 17, **dadurch gekennzeichnet, dass** dieses mindestens eine Fallschutznetz (F) an den entsprechenden zweiten Befestigungsvorrichtungen (15) dieses mindestens einen Schalungselementes (1) befestigt wird, das vom Inneren der Schalung (C) aus zugänglich ist, um die durchführende Öffnung (T) zu verschließen.

19. Herstellungsverfahren nach Anspruch 17, **dadurch gekennzeichnet, dass** mindestens ein Geländer (G) an den ersten Befestigungsvorrichtungen (14) dieses mindestens einen Schalungselementes (1) befestigt wird, das von der Oberseite der Schalung (C) aus zugänglich ist, um den Zugang zur durchführenden Öffnung (T) zu verbieten.

20. Herstellungsverfahren nach den Ansprüchen 17 und 8, **dadurch gekennzeichnet, dass** mehrere benachbarte Schalungselemente (1) über ihre Verbindungsvorrichtungen (18) verbunden werden.

21. Herstellungsverfahren nach Anspruch 20, **dadurch gekennzeichnet, dass** beim Zusammenbau dieser Schalungselemente (1) die horizontalen Platten (12) dieser Schalungselemente (1) zur Außenseite dieses von dieser Schalung (C) gebildeten, geschlossenen, polygonalen Rahmens hin ausgerichtet sind und die vertikalen Platten (11) die Ränder dieser durchführenden Öffnung (T) bilden.

22. Herstellungsverfahren nach den Ansprüchen 21 und 3, **dadurch gekennzeichnet, dass** beim Einbau dieser Schalungselemente (1), die entsprechenden Enden der tragenden Teile (E) in den Aufnahmevorrichtungen (16) dieser Schalungselemente (1) untergebracht werden.

23. Herstellungsverfahren nach Anspruch 20, **dadurch gekennzeichnet, dass** beim Zusammenbau dieser Schalungselemente (1), mindestens zwei gerade Abdeckelemente (20) hinzugefügt werden, die jeweils zwischen zwei ausgerichteten, im Abstand befindlichen Schalungselemente (1) angeordnet werden, um eine Schalung (C) zu bilden, bei der mindestens zwei entgegengesetzte Seiten keine Vielfache eines Schalungselementes bilden (1).

24. Herstellungsverfahren nach Anspruch 20, **dadurch gekennzeichnet, dass** beim Zusammenbau dieser Schalungselemente (1), mindestens zwei abgewinkelte Abdeckelemente (20) hinzugefügt werden, die jeweils zwischen zwei parallel, im Abstand befindlichen Schalungselemente (1) angeordnet werden, um eine Schalung (C) zu bilden, bei der mindestens eine Seite einen Absatz enthält.

## Claims

1. Prefabricated formwork element (1) arranged to construct formwork intended to be arranged in a construction slab (40) of a pass through construction opening (T) to accommodate a staircase, elevator or a similar device, the said formwork element having a profile with at least one vertical panel (11) arranged to delimit at least one rectilinear part of the edge of the said pass through opening (T), the said vertical panel (11) having means of attachment (14, 15) for collective fall arrest protection equipment (G, F), comprising both first means of attachment (14) arranged for the attachment of a handrail (G) designed to protect access to the said formwork (C), and second means of attachment (15) arranged for the attachment of a fall arrest net (F) designed to protect the opening delimited by the said formwork (C), the first attaching means (14) for a handrail (G) having at least one vertical tubular housing (141) accessible from the top of the said vertical panel (11), and arranged to receive a vertical upright (M) of the said handrail (G) by nesting, and the second attaching means (15) for a fall arrest net (F) comprising at least one vertical attaching rod (151) which, with the said vertical panel (11) forms a space (152) for receiving one part of the perimeter of the said fall arrest net (F) around the said attaching rod (151).

2. Formwork element according to claim 1, **characterised in that** the said profile is rectilinear and has interconnecting means arranged for coupling with at least one beam of the said slab.

3. Formwork element according to claim 1, **characterised in that** the said profile is rectilinear and has a L shape, and comprises a horizontal panel (12) forming a baseplate supporting the said vertical panel (11), and **in that** the said horizontal panel (12) has receiving means (16) for the supporting devices (E) of the said formwork element (1).

4. Formwork element according to claim 3, **characterised in that** the said at least one attaching rod (151) of the second attaching means (15) for a fall arrest net (F) is accessible on the opposite side to the said horizontal panel (12).

5. Formwork element according to any one of the previous claims, **characterised in that** the said at least one attaching rod (151) of the said second attaching means (15) for a fall arrest net (F) is arranged in alternation with the said at least one tubular housing (141) of the said first attaching means (14) for a handrail (G).

6. Formwork element according to claim 3, **characterised in that** the said receiving means (16) for the supporting devices (E) have at least two openings (161) with a flat bottom, arranged on the lower face (120) of the said horizontal panel (12) and are designed to receive the plane ends of the said supporting devices (E).

7. Formwork element according to the claims 1 to 3, **characterised in that** it includes bracing means (17) integrated into the said vertical panel (11) and/or in the said horizontal panel (12).

8. Formwork element according to any one of the previous claims, **characterised in that** it includes assembly means (18) arranged at the opposite ends (110) of the vertical panel (11) and arranged to allow the assembly of adjacent formwork elements (1), aligned or at right angles, to form a formwork (C).

9. Formwork element according to claim 8, **characterised in that** the said assembly means (18) have at one end (110) a male end fitting (181) and at the other end (110) a female end fitting (182) in a shape that matches the said male end fitting, the said end fittings (181, 182) extending vertically to form a nesting stop so that the adjacent formwork (1) elements are assembled by vertical nesting and so that their horizontal panels (12) are at the same level.

10. Formwork element according to any one of the previous claims, **characterised in that** the said formwork (1) element is a monobloc part.

11. Formwork (C) arranged to accommodate in a slab (40) the construction of a pass through opening (T) to accommodate a staircase, an elevator or a similar device, **characterised in that** it includes at least one formwork element (1) according to any one of the previous claims, to form a polygonal closed frame.

12. Formwork according to the claims 11 and 8, **characterised in that** the said formwork (C) has a multitude of formwork elements (1) assembled together by the said assembly means (18) provided for at the opposite ends of each formwork element (1) to form a polygonal closed frame.

13. Formwork according to the claim 11, **characterised in that** it consists of a monobloc part.

14. Formwork according to claim 12, **characterised in that** the horizontal panels (12) of the said assembled formwork elements (1), are oriented towards the outside of the said polygonal closed frame delimited by the said formwork (C).

15. Formwork according to the claim 12, **characterised in that** it also includes at least two straight overlapping elements (20) each arranged between two aligned formwork elements (1), distant from one another, to form a closed polygonal frame of which at least two opposing sides are not multiples of a formwork element (1).

16. According to the claim 12, **characterised in that** it also includes at least one overlapping element (20) on an angle, arranged between two parallel formwork elements (1), distant from one another, to form a closed polygonal frame of which at least one side includes a notch.

17. Method for manufacturing a slab (40) of a construction with a pass through opening (T) to accommodate a staircase, an elevator or a similar structure, **characterised in that**:
• at a predetermined point of the said slab (40), on supporting devices (E) or on beams (42) of the said slab (40) at least one formwork element (1) according to any one of the claims 1 to 10 is arranged to form a formwork (C) according to any one of the claims 11 to 16,
• in the first and second attaching means (14, 15) of the formwork elements (1), collective fall arrest protection equipment (G, F) are installed to ensure the safety of the said pass through opening (T), delimited by the said formwork (C) before the slab is cast.

18. Method for manufacturing according to claim 17, **characterised in that** at least one fall arrest net (F) is attached to the second corresponding attaching means (15) of the said at least formwork element (1) accessible from inside the formwork (C) to close the said pass through opening (T).

19. Method for manufacturing according to claim 17, **characterised in that** at least one handrail (G) is mounted in the first attaching means (14) of the said at least formwork element (1) accessible from the top of the formwork (C) to prevent access to the pass through opening (T).

20. Method for manufacturing according to the claims 17 and 8, **characterised in that** a multitude of adjacent formwork elements (1) are assembled by their assembly means (18).

21. Method for manufacturing according to claim 20, **characterised in that** during the assembly of the said formwork elements (1) the horizontal panels (12) of the formwork elements (1) are turned towards the outside of the said formwork (C) and the vertical panels (11) delimit the edges of the said pass through opening (T).

22. Method for manufacturing according to the claims 21 and 3, **characterised in that**, during the installation of the said formwork elements (1), the corresponding ends of the supporting devices (E) are positioned in the receiving means (16) of the said formwork elements (1).

23. Method for manufacturing according to claim 20, **characterised in that**, during the assembly of the said formwork elements (1), at least two straight overlapping elements (20) are added, each arranged between two aligned formwork elements (1), distant from one another, to form a formwork (C) of which at least two opposing sides are not multiples of a formwork element (1).

24. Method for manufacturing according to the claim 20, **characterised in that**, during assembly of the said formwork elements (1), at least one overlapping element (20) on an angle is added, arranged between two parallel formwork elements (1), distant from one another, to form a formwork (C) of which at least one side includes a notch.
